# EUROPÄISCHE PATENTSCHRIFT

(11) **EP 3 721 774 B1**
(45) Veröffentlichungstag und Bekanntmachung des Hinweises auf die Patenterteilung: **24.05.2023**
(21) Anmeldenummer: 20164865.6
(22) Anmeldetag: 23.03.2020
(51) Int. Cl.: A47K 10/38

(54) **PAPIERSPENDER MIT EINEM GEHÄUSE**
PAPER DISPENSER WITH A HOUSING
DISTRIBUTEUR DE PAPIER AVEC UN BOÎTIER

(30) Priorität: 10.04.2019 AT 503132019
(43) Veröffentlichungstag der Anmeldung: 14.10.2020
(73) Patentinhaber: Hagleitner, Hans Georg, 5700 Zell am See (AT)
(72) Erfinder: Hagleitner, Hans Georg, 5700 Zell am See (AT)
(74) Vertreter: Torggler & Hofmann Patentanwälte - Innsbruck

(56) Entgegenhaltungen:
- US-A- 3 474 977
- US-A- 3 572 602
- US-A- 4 108 389
- US-A1- 2004 069 892

## Beschreibung

Die Erfindung betrifft einen Papierspender mit zumindest zwei Reserverollen und einem Gehäuse, insbesondere zur Wandmontage, das einen Ausgabebereich und einen Vorratsbereich für zumindest zwei direkt aufeinander liegende Reserverollen aufweist, wobei die dem Auflagebereich nächstliegende Reserverolle auf einem entfernbaren Auflager liegt.

Ein derartiger Papierspender ist beispielsweise der US 3,374,042 zu entnehmen. Der dortige Vorratsbereich umfasst einen Schacht, in den vier bis fünf Papierrollen Platz finden. Die unterste Reserverolle liegt auf einer Walze auf, sodass sie von der im Ausgabebereich angeordneten Spenderolle distanziert ist. Die Spenderolle ist dadurch nicht durch das Gewicht der direkt übereinander liegenden Reserverollen belastet. Die Walze kann in Art einer Schublade horizontal aus dem Schacht herausgezogen werden, worauf die unterste Reserverolle in den Ausgabebereich gelangt und dort eine neue Spenderolle bildet. Ein Papierspender mit zwei Reserverollen ist aus den Schriften US 2004/069892 A1 und US 4,108,389 A bekannt.

Die Erfindung hat es sich nun zur Aufgabe gestellt, eine Lösung zu finden, die den Auflagedruck der Reserverolle auf der untersten Reserverolle verringert, und erreicht dies dadurch, dass das Gehäuse im Vorratsbereich für zumindest eine der Reserverollen eine abfallende Auflagefläche aufweist.

Jede weitere Reserverolle, die auf einer abfallenden Auflagefläche aufliegt, belastet dadurch eine darunter liegende Reserverolle weniger. Risiken der Beschädigung des Spenders bzw. der Elemente im Ausgabebereich beim Nachfüllen oder bei einem automatischen Rollenwechsel werden verringert. Die abfallenden Auflageflächen verzögern den Rollenabfall, sodass zwischen den einzelnen Reserverollen während des Nachrückens ein Bewegungsraum entsteht.

In einer bevorzugten Ausführung ist vorgesehen, dass sich im Gehäuse eine Führungsbahn für die Papierrollen von einem schräg verlaufenden oberen Einführbereich durch den Vorratsbereich bis in den Ausgabebereich erstreckt, wobei alle abfallenden Auflageflächen des Vorratsbereichs in einem von einer Geraden alternierend abweichenden Abschnitt der Führungsbahn vorgesehen sind.

Der abfallende Winkel der Auflagefläche kann zwischen 10° und 45°, vorzugsweise ca. 20° betragen.

In einer weiteren bevorzugten Ausführung fallen nacheinander angeordnete Auflageflächen gegeneinander ab, sodass die Reserverollen nicht in einer Flucht, sondern versetzt übereinander liegen. Dies ergibt auch eine verringerte Höhe des gesamten Stapels an Reserverollen.

In einer bevorzugten Ausführung ist die Führungsbahn im Vorratsbereich mäanderartig ausgebildet, woraus sich Übergangskurven zwischen den etwa geraden Auflageflächen ergeben. Bevorzugt weist die mäanderartige Führungsbahn eine Periode und eine Amplitude auf, die zueinander im Verhältnis zwischen 3:1 und 1:2, vorzugsweise etwa 2:1, stehen.

Eine einfachere Herstellung eines erfindungsgemäßen Papierspenders ergibt sich, wenn das Gehäuse geteilte Seitenwände aufweist, wobei der Ausgabebereich zwischen den beiden untersten Teilen der Seitenwände vorgesehen ist und die alternierend abweichenden Abschnitte der Führungsbahn in den oberen Teilen der beiden Seitenwände ausgebildet sind. Ein oberster Teil kann den Einführbereich umfassen, woraus sich der Vorteil ergibt, dass Mittelstücke mit alternierend abweichenden Abschnitten der Führungsbahn in verschiedenen Längen bzw. Höhen wahlweise zwischen gleiche unterste und oberste Seitenwandteile eingefügt werden können.

Nachstehend wird nun die Erfindung anhand der Figuren der beiliegenden Zeichnungen näher beschrieben, ohne darauf beschränkt zu sein. Es zeigen:
- Fig. 1: eine Seitenansicht eines Spenders mit abgenommener Abdeckung,
- Fig. 2: ein dreiteiliges Spendergehäuse, zerlegt in Schrägansicht, und
- Fig. 3: den Mittelteil aus Fig. 2 im Längsschnitt.

Ein Papierspender gemäß Fig. 1 weist ein insbesondere an einer Wand fixierbares Gehäuse 1 auf, das einen Basisteil 31, einen Mittelteil 33 und einen Aufsetzteil 32 umfasst. Eine vorderseitige Abdeckung, die um eine untere Achse 34 klappbar ist, ist aus Gründen der Übersichtlichkeit in den Figuren nicht dargestellt. Der Papierspender weist zwei Seitenwände 7, 12 und eine Rückwand 2 auf. In den beiden Seitenwänden 7, 12 erstreckt sich je eine Führungsbahn, in der aus den Papierrollen 21 vorstehende Lagerzapfen gleiten, von einem oberen Einführbereich 18 durch einen mittleren Vorratsbereich 30 in einen unteren Ausgabebereich 20.

Der Papierspender gemäß Fig. 1 kann vier Papierrollen 21, 21', 21", 21‴ aufnehmen, wobei von der untersten Papierrolle 21 einzelne Blätter abgerissen oder abgeschnitten werden. Die unterste Papierrolle 21 ist in einer Ausgabeeinheit gelagert, die im Ausgabebereich 20 zwischen den Seitenwänden 7, 12 angeordnet ist. Am Eingang in den Ausgabebereich 20 liegt auf entfernbaren Auflagern 35 eine erste, unterste Reserverolle 21' auf. Auf der untersten Reserverolle 21' liegen im Vorratsbereich 30 zwei weitere Reserverollen 21" und 21‴ auf und würden mit ihrem Gewicht die unterste Reserverolle 21' belasten, wenn sie in einer geraden Führungsbahn, also in der Vertikalen, nach unten rutschen könnten. Der Vorratsbereich 30 ist, um die zu hohe Gewichtsbelastung der untersten Reserverolle 21' zu vermeiden, mit einem Führungsbahnteilstück versehen, das in Fig. 1 von außen und in Fig. 3 von innen ersichtlich ist und aus alternierend von einer Geraden 40 bzw. der Vertikalen abweichenden Abschnitten 25, 29 besteht. In jedem der Abschnitte 25, 29 ist eine Auflagefläche 36 vorgesehen, die bevorzugt in einem Winkel von ca. 20° abfällt. Insgesamt ergibt sich so ein mäanderförmiges Teilstück der Führungsbahn mit gegeneinander abfallenden Auflageflächen 36, wobei eine Periode P und eine Amplitude A in der Mäanderlinie etwa im Verhältnis von 2:1 gegeben sind. Auf den Auflageflächen 36 liegt, wie in Fig. 3 an verschiedenen Positionen durch strichlierte Kreise dargestellt, ein aus der Papierrolle vorstehender Lagerzapfen eines Tragstabes 22 auf, sodass jede untere Papierrolle vom Gewicht aller direkt darüberliegenden Papierrollen teilweise entlastet ist. Dadurch wird die in Fig. 1 im Ausgabebereich 20 ersichtliche Ausgabeeinheit, insbesondere ein Ausschwenkmechanismus für die beidseitigen Auflager 35 der untersten Reserverolle 21' in seiner Funktion nicht beeinträchtigt. Im mäanderartigen Teilstück der Führungsbahn wird aber auch die Fallgeschwindigkeit jeder durch den Einführbereich 18 nachgefüllten Papierrolle stark abgebremst.

Fig. 1 zeigt, wie erwähnt, einen Spender, in dem vier Papierrollen untergebracht werden können. Ein modularer Aufbau des Spenders - Basisteil 31 mit Ausgabeeinheit, Mittelteil 33 als Vorratsbereich für Papierrollen und Aufsatzteil 32 mit Einführbereich 18 - macht es möglich, durch die Wahl einer entsprechenden Höhe bzw. Länge des Mittelbereichs 33 eine unterschiedliche Anzahl von Reserverollen 21 zu bevorraten, ohne dass der Basisteil 31 und der Aufsatzteil 32 des Gehäuses verändert werden müssen. Für den modularen Aufbau, der aus Fig. 2 deutlich erkennbar ist, sind die Teile 8, 9, 10 bzw. 13, 14, 15 der beiden Seitenwände des Gehäuses 1 mit ineinander steckbaren Verbindungselementen 11, 16 versehen.

## Patentansprüche

1. Papierspender mit zumindest zwei Reserverollen (21', 21", 21‴) und einem Gehäuse (1), insbesondere zur Wandmontage, das einen Ausgabebereich (20) und einen Vorratsbereich (30) für zumindest zwei direkt aufeinander liegende Reserverollen (21', 21", 21‴) aufweist, wobei die dem Ausgabebereich nächstliegende, unterste erste Reserverolle (21') auf einem entfernbaren Auflager (35) des Ausgabebereiches (20) liegt, wobei das Gehäuse (1) im Vorratsbereich (30) für zumindest die zweite Reserverolle (21") zumindest eine vorzugsweise schräg abfallende Auflagefläche (36) aufweist, mit welcher ein Rollenabfall verzögerbar ist, sodass zwischen den einzelnen Reserverollen während des Nachrückens ein Bewegungsraum entsteht.

2. Papierspender nach Anspruch 1, **dadurch gekennzeichnet, dass** sich im Gehäuse (1) eine Führungsbahn für die Papierrollen (21) von einem schräg verlaufenden oberen Einführbereich (18) durch den Vorratsbereich (30) bis in den Ausgabebereich (20) erstreckt, wobei alle abfallenden Auflageflächen (36) des Vorratsbereichs (30) in einem von einer Geraden alternierend abweichenden Abschnitt (25, 29) der Führungsbahn vorgesehen sind.

3. Papierspender nach Anspruch 2, **dadurch gekennzeichnet, dass** die Auflageflächen (36) in einem Winkel zwischen 10° und 45°, vorzugsweise von 20° abfallen.

4. Papierspender nach einem der Ansprüche 1 bis 3, **dadurch gekennzeichnet, dass** nacheinander angeordnete Auflageflächen (36) gegeneinander abfallen.

5. Papierspender nach Anspruch 2, **dadurch gekennzeichnet, dass** die alternierend abweichenden Abschnitte (25, 29) der Führungsbahn mäanderartig aneinander gereiht sind.

6. Papierspender nach Anspruch 5, **dadurch gekennzeichnet, dass** die mäanderartige Führungsbahn eine Periode und eine Amplitude aufweisen, die zueinander im Verhältnis von etwa 2 : 1 stehen.

7. Papierspender nach Anspruch 2, **dadurch gekennzeichnet, dass** das Gehäuse (1) eine Rückwand (2) und zwei Seitenwände aufweist, und die alternierend abweichenden Abschnitte (25, 29) der Führungsbahn in beiden Seitenwänden ausgebildet sind.

8. Papierspender nach Anspruch 7, **dadurch gekennzeichnet, dass** jede der beiden Seitenwände in einen Unterteil (8, 13), mindestens einen Mittelteil (10,15) und einen Oberteil (9, 14) geteilt ist, wobei der Unterteil (8, 13) dem Ausgabebereich (20), die Mittelteile (10,15) mit den alternierend abweichenden Abschnitten (25, 29) der Führungsbahn dem Vorratsbereich (30), und der Oberteil (9, 14) dem Einführbereich (18) angehören.

9. Papierspender nach Anspruch 8, **dadurch gekennzeichnet, dass** zwischen dem Unterteil (8, 13), dem Mittelteil (10, 15) und dem Oberteil (9, 14) jeder Seitenwand (7, 12) ineinander greifende Verbindungselemente (11, 16) ausgebildet sind.

## Claims

1. Paper dispenser with at least two spare rolls (21', 21", 21‴) and a housing (1), in particular for wall mounting, which has a dispensing area (20) and a storage area (30) for at least two spare rolls (21', 21", 21‴) lying directly one on top of another, wherein the lowest first spare roll (21') nearest the dispensing area lies on a removable support (35) of the dispensing area (20), wherein in the storage area (30) the housing (1) has at least one preferably diagonally downward-sloping supporting surface (36) for at least the second spare roll (21"), with which a descent of a roll can be delayed, so that a movement space forms between the individual spare rolls when advancing.

2. Paper dispenser according to claim 1, **characterized in that** a guide track for the paper rolls (21) extends in the housing (1) from an upper insertion area (18), running diagonally, through the storage area (30) into the dispensing area (20), wherein all downward-sloping supporting surfaces (36) of the storage area (30) are provided in a section (25, 29) of the guide track deviating from a straight line in an alternating manner.

3. Paper dispenser according to claim 2, **characterized in that** the supporting surfaces (36) slope downwards at an angle of between 10° and 45°, preferably of 20°.

4. Paper dispenser according to one of claims 1 to 3, **characterized in that** supporting surfaces (36) arranged consecutively slope downwards in opposite directions.

5. Paper dispenser according to claim 2, **characterized in that** the sections (25, 29) of the guide track deviating in an alternating manner are lined up together in a meandering manner.

6. Paper dispenser according to claim 5, **characterized in that** the meandering guide track has a period and an amplitude, which are in the ratio of approximately 2:1 to each other.

7. Paper dispenser according to claim 2, **characterized in that** the housing (1) has a back wall (2) and two side walls, and the sections (25, 29) of the guide track deviating in an alternating manner are formed in both side walls.

8. Paper dispenser according to claim 7, **characterized in that** each of the two side walls is divided into a lower part (8, 13), at least one middle part (10, 15) and an upper part (9, 14), wherein the lower part (8, 13) belongs to the dispensing area (20), the middle parts (10, 15) with the sections (25, 29) of the guide track deviating in an alternating manner belong to the storage area (30), and the upper part (9, 14) belongs to the insertion area (18).

9. Paper dispenser according to claim 8, **characterized in that** interlocking connection elements (11, 16) are formed between the lower part (8, 13), the middle part (10, 15) and the upper part (9, 14) of each side wall (7, 12).

## Revendications

1. Distributeur de papier avec au moins deux rouleaux de réserve (21', 21", 21‴) et un boîtier (1), en particulier pour un montage mural, qui présente une zone de distribution (20) et une zone de stockage (30) pour au moins deux rouleaux de réserve (21', 21'', 21''') situés directement l'un sur l'autre, dans lequel le premier rouleau de réserve (21') le plus bas, le plus proche de la zone de distribution, se situe sur un support (35) amovible de la zone de distribution (20), dans lequel le boîtier (1) présente dans la zone de stockage (30) pour au moins le deuxième rouleau de réserve (21") au moins une surface d'appui (36) de préférence inclinée de façon oblique, avec laquelle une inclinaison de rouleau peut être retardée, de sorte qu'un espace de mouvement se forme entre les rouleaux de réserve individuels pendant le remplacement.

2. Distributeur de papier selon la revendication 1, **caractérisé en ce qu'**une voie de guidage pour les rouleaux de papier (21) s'étend dans le boîtier (1) à partir d'une zone d'introduction supérieure (18) s'étendant de manière oblique à travers la zone de stockage (30) jusque dans la zone de distribution (20), dans lequel toutes les surfaces d'appui (36) inclinées de la zone de stockage (30) sont prévues dans une partie s'écartant alternativement (25, 29) d'une droite de la voie de guidage.

3. Distributeur de papier selon la revendication 2, **caractérisé en ce que** les surfaces d'appui (36) sont inclinées selon un angle compris entre 10° et 45°, de préférence de 20°.

4. Distributeur de papier selon l'une quelconque des revendications 1 à 3, **caractérisé en ce que** les surfaces d'appui (36) disposées les unes derrière les autres sont inclinées les unes par rapport aux autres.

5. Distributeur de papier selon la revendication 2, **caractérisé en ce que** les parties s'écartant alternativement (25, 29) de la voie de guidage sont disposées en rangée les unes contre les autres de façon sinueuse.

6. Distributeur de papier selon la revendication 5, **caractérisé en ce que** la voie de guidage sinueuse présente une période et une amplitude, qui sont dans un rapport d'environ 2:1 l'une par rapport à l'autre.

7. Distributeur de papier selon la revendication 2, **caractérisé en ce que** le boîtier (1) présente une paroi arrière (2) et deux parois latérales, et les parties s'écartant alternativement (25, 29) de la voie de guidage sont réalisées dans les deux parois latérales.

8. Distributeur de papier selon la revendication 7, **caractérisé en ce que** chacune des deux parois latérales est divisée en une partie inférieure (8, 13), au moins une partie centrale (10, 15) et une partie supérieure (9, 14), dans lequel la partie inférieure (8, 13) fait partie de la zone de distribution (20), les parties centrales (10, 15) avec les parties s'écartant alternativement (25, 29) de la voie de guidage font partie de la zone de stockage (30), et la partie supérieure (9, 14) fait partie de la zone d'introduction (18).

9. Distributeur de papier selon la revendication 8, **caractérisé en ce que** des éléments de liaison (11, 16) s'interpénétrants sont réalisés entre la partie inférieure (8, 13), la partie centrale (10, 15) et la partie supérieure (9, 14) de chaque paroi latérale (7, 12) .
